# EUROPÄISCHE PATENTANMELDUNG

(11) **EP 1 555 138 A2**
(43) Veröffentlichungstag der Anmeldung: **20.07.2005**
(21) Anmeldenummer: 05000463.9
(22) Anmeldetag: 12.01.2005
(51) Int. Cl.: B42D 1/00, B42D 1/10, B42D 15/02

(54) **Buch**

(30) Priorität: 13.01.2004 DE 202004000453 U; 03.02.2004 DE 202004001661 U
(71) Anmelder: CIRCUS Ideas Company GmbH, 78239 Rielasingen (DE)
(72) Erfinder: Kasper, Otto, 78337 Schienen (DE)
(74) Vertreter: Weiss, Peter, Dr.

(57) **Zusammenfassung**

Bei einem Buch aus einer Mehrzahl von Seiten, die miteinander verbunden sind, wobei sich auf zumindest einer Seite (1) eine Abbildung (5) befindet, soll der Abbildung (5) eine Postkarte (6, 6.1 bis 6.3) mit derselben Abbildung (5) zugeordnet sein.

## Beschreibung

Die Erfindung besteht aus einem Buch aus einer Mehrzahl von Seiten, die miteinander verbunden sind, wobei sich auf zumindest einer Seite eine Abbildung befindet.

### Stand der Technik

Bücher sind in vielfältiger Form und Ausführung bekannt und auf dem Markt. Sie bestehen aus einer Mehrzahl von Seiten, die auf beliebige Art und Weise zusammengefasst sein können. Unter Verbindung wird im vorliegenden Fall nicht nur eine körperliche Verbindung verstanden, sondern jede Zuordnung von Seiten zueinander. Dies kann bspw. auch in einer Box geschehen.

In der Regel sind die Seiten beschriftet oder mit Abbildungen, Tabellen, Zeittafeln od. dgl. versehen.

### Aufgabe

Der vorliegenden Erfindung liegt die Aufgabe zugrunde, ein Buch der o. g. Art zu schaffen, welches noch weiteren Funktionen dient.

### Lösung der Aufgabe

Zur Lösung dieser Aufgabe führt, dass der Abbildung eine Postkarte mit derselben Abbildung zugeordnet ist.

Der wesentliche Vorteil der vorliegenden Erfindung liegt darin, dass zum einen der Benutzer des Buches daran erinnert wird, dass er zu bestimmten Anlässen mit einer anderen Person in Kommunikation tritt. Zum anderen weiss der Benutzer aber auch, welche Abbildung er der anderen Person zugeleitet hat.

Unter Abbildung ist jede Art von Information zu verstehen. Diese kann aus einem Bild, einer Figur, einer Graphik, einem Spruch, einem Gedicht usw. bestehen. Wesentlich allein ist, dass diese Abbildung von der Seite entfernbar und auf dem Postwege oder einem anderen Übertragungsweg, wie bspw. Telefax od. dgl. übermittelbar ist.

Damit die Postkarte auf der Seite des Buches richtig angeordnet werden kann, überdeckt sie bevorzugt die Abbildung. Verbunden wird die Postkarte mit der Seite über ein beliebiges Verbindungsmittel. Gedacht ist vor allem an einen gummiartigen Kleber, der, sobald die Postkarte entfernt ist, auch seine Haftfunktion verliert.

Ferner besteht die Möglichkeit, die Postkarte über eine Steg, ein Zwischenblatt od. dgl. mit dem Buch zu verbinden, wobei Steg, Zwischenblatt od. dgl. bevorzugt in das Buch eingeheftet sind. Die Postkarte kann dann entlang von Perforationen von dem Steg, dem Zwischenblatt od. dgl. getrennt werden. In nicht herausgelöster Gebrauchslage überdeckt die Postkarte auch dabei bevorzugt die Abbildung, so dass nach dem Heraustrennen der Postkarte die Abbildung sichtbar wird.

Auf der der Abbildung gegenüberliegenden Seite kann in einem bevorzugten Ausführungsbeispiel eine Zeittafel vorgesehen sein, auf der bspw. Anlässe, wie Geburtstage, Hochzeitstage od. dgl. registriert sind. Die Postkarte kann dann zu einem dieser Anlässe verschickt werden.

Es versteht sich von selbst, dass auch mehrere Postkarten auf einer Seite vorgesehen sein können. Damit ist es möglich, zu mehreren Anlässen jeweils eine unterschiedliche Postkarte mit einer unterschiedlichen Abbildung zu verschicken. Hier soll der vorliegenden Erfindung keine Grenze gesetzt sein.

### Figurenbeschreibung

Weitere Vorteile, Merkmale und Einzelheiten der Erfindung ergeben sich aus der nachfolgenden Beschreibung eines bevorzugten Ausführungsbeispieles sowie anhand der Zeichnung; dieses zeigt in
Figur 1 eine perspektivische Ansicht eines aufgeschlagenen erfindungsgemässen Buches;
Figuren 2 bis 4 weitere Ausführungsbeispiele von erfindungsgemässen aufgeschlagenen Büchern.

Gemäss Figur 1 weist ein Buch P eine Mehrzahl von Seiten 1 auf, die bevorzugt aus einem verstärkten Papier hergestellt sind.

Eine Mehrzahl von Seiten 1 sind ringbuchartig mit einer Spirale 2 zusammengefasst, wobei es auf jeder Seite eine Vorderseite 3 und eine Rückseite 4 gibt.

Auf der Vorderseite 3 einer Seite 1 befindet sich eine Abbildung 5, welcher eine Postkarte 6 mit der gleichen Abbildung zugeordnet ist. Bevorzugt überdeckt die Postkarte 6 die Abbildung 5. Beispielsweise ist sie auf ihrer Rückseite 4 mit einem Kleber oder einer Gummierung versehen, mit welcher die Postkarte 6 auf der Abbildung 5 haftet.

Soll die Postkarte 6 beschriftet und verschickt werden, so wird sie von der Vorderseite 3 abgezogen, wie dies durch den Pfeil 7 angedeutet ist.

Auf der Rückseite 4 kann sich eine beliebige Beschriftung befinden. Bevorzugt handelt es sich um eine Zeittabelle, die bspw. um eine Tages-, Wochen- oder Monatsübersicht. Für einen speziellen Anlass während dieser Zeittabelle kann bspw. die Postkarte 6 verschickt werden.

Gemäss Figur 2 ist eine Postkarte 6.1 über eine Perforation 8 mit einem Steg 9 verbunden. Dieser Steg 9 ist in die Spirale 2 eingeheftet. Wird die Postkarte 6.1 gebraucht, wird sie von dem Steg 9 im Bereich der Perforation 8 abgetrennt.

Gemäss Figur 3 ist in das Buch P₂ ein Zwischenblatt 10 eingeheftet. Dieses weist ein im Buch P₂ verbleibendes Blatt 11 sowie ein mit dem Blatt 11 über eine Perforation 12 verbundenes Trennblatt 13 auf. Auf oder in dem Trennblatt 13 befindet sich die Postkarte 6.2. Befindet sich die Postkarte 6.2 in dem Trennblatt 13, wird sie durch Perforationslinien 14 von diesem getrennt.

Gemäss Figur 4 besteht ein Zwischenblatt 10.1 aus nur einem Blatt, in welchem eine Postkarte 6.3 vorgesehen und über Perforationslinien 14 von dem übrigen Zwischenblatt 10.1 getrennt ist. Wird die Postkarte 6.3 herausgelöst, so ist durch ein Fenster in dem Zwischenblatt 10.1 hindurch die untere Abbildung 5 sichtbar.

| **Positionszahlenliste** | | | | | |
|---|---|---|---|---|---|
| 1 | Seite | 34 | | 67 | |
| 2 | Spirale | 35 | | 68 | |
| 3 | Vorderseite | 36 | | 69 | |
| 4 | Rückseite | 37 | | 70 | |
| 5 | Abbildung | 38 | | 71 | |
| 6 | Postkarte | 39 | | 72 | |
| 7 | Pfeil | 40 | | 73 | |
| 8 | Perforation | 41 | | 74 | |
| 9 | Steg | 42 | | 75 | |
| 10 | Zwischenblatt | 43 | | 76 | |
| 11 | Blatt | 44 | | 77 | |
| 12 | Perforation | 45 | | 78 | |
| 13 | Trennblatt | 46 | | 79 | |
| 14 | Perforationslinie | 47 | | | |
| 15 | | 48 | | | |
| 16 | | 49 | | | |
| 17 | | 50 | | | |
| 18 | | 51 | | P₁ bis P₃ | Buch |
| 19 | | 52 | | | |
| 20 | | 53 | | | |
| 21 | | 54 | | | |
| 22 | | 55 | | | |
| 23 | | 56 | | | |
| 24 | | 57 | | | |
| 25 | | 58 | | | |
| 26 | | 59 | | | |
| 27 | | 60 | | | |
| 28 | | 61 | | | |
| 29 | | 62 | | | |
| 30 | | 63 | | | |
| 31 | | 64 | | | |
| 32 | | 65 | | | |
| 33 | | 66 | | | |

## Patentansprüche

1. Buch aus einer Mehrzahl von Seiten, die miteinander verbunden sind, wobei sich auf zumindest einer Seite (1) eine Abbildung (5) befindet,
**dadurch gekennzeichnet,**
**dass** der Abbildung (5) eine Postkarte (6, 6.1 bis 6.3) mit derselben Abbildung (5) zugeordnet ist.

2. Buch nach Anspruch 1, **dadurch gekennzeichnet, dass** die Postkarte (6, 6.1, 6.3) die Abbildung (5) überdeckt.

3. Buch nach Anspruch 1 oder 2, **dadurch gekennzeichnet, dass** die Postkarte (6) mit einem lösbaren Klebemittel mit der Seite (1) verbunden ist.

4. Buch nach Anspruch 1 oder 2, **dadurch gekennzeichnet, dass** die Postkarte (6.1) über eine Perforation (8) mit einem Steg (9) verbunden ist, welcher in das Buch eingeheftet ist.

5. Buch nach Anspruch 1 oder 2, **dadurch gekennzeichnet, dass** sich die Postkarte (6.2, 6.3) in einem Zwischenblatt (10, 10.1) befindet und durch Perforationslinien (14) von dem Zwischenblatt (10, 10.1) getrennt ist.

6. Buch nach wenigstens einem der Ansprüche 1 bis 5, **dadurch gekennzeichnet, dass** der Seite (1) mit der Abbildung (5) eine zweite Seite (1) mit einer Zeittabelle zugeordnet ist.
